# EUROPÄISCHE PATENTSCHRIFT

(11) **EP 0 139 886 B1**
(45) Veröffentlichungstag und Bekanntmachung des Hinweises auf die Patenterteilung: **01.02.1989**
(21) Anmeldenummer: 84108801.6
(22) Anmeldetag: 25.07.1984
(51) Int. Cl.: H01H 71/04, H01H 73/14

(54) **Schutzschalter**
Protective switch
Interrupteur de protection

(30) Priorität: 30.09.1983 DE 3335494
(43) Veröffentlichungstag der Anmeldung: 08.05.1985
(73) Patentinhaber: Lindner GmbH Fabrik elektrischer Lampen und Apparate, D-96052 Bamberg (DE)
(72) Erfinder: Becker, Klaus, Dipl.-Ing., D-8602 Mühlhausen (DE)
(74) Vertreter: Tergau, Enno, Dipl.-Ing.

(56) Entgegenhaltungen:
- DE-A- 2 744 676
- US-A- 3 544 749
- US-A- 3 614 697

## Beschreibung

Die Erfindung betrifft einen Schutzschalter mit den Merkmalen des Oberbegriffes des Anspruches 1.

Bekannte Schutzschalter (Leitungsschalter, Fehlerstrom-Schutzschalter, Fehlerspannungsschutzschalter, Überspannungsschutzschalter) weisen im wesentlichen eine von Hand ein- und ausschaltbare Schaltvorrichtung auf, die mit elektromagnetischen und/oder elektrothermischen Mitteln zusammenwirkt. Zur Ein- und Ausschaltung von Hand ist ein Knebel vorgesehen, zur Auslösung im Störfall im wesentlichen ein Magnetauslöser mit einem Schlaganker und/oder ein Bimetallauslöser. Aufgrund der Knebelstellung kann der Benutzer des Schutzschalters erkennen, ob dieser ein- oder ausgeschaltet ist. Es sind auch Ausführungen bekannt, bei denen der Benutzer erkennen kann, ob das Gerät willkürlich abgeschaltet wurde oder ob es selbsttätig (wegen eines Störfalles) abgeschaltet hat. In US-A-3 544 749 beispielsweise ist ein Schutzschalter beschrieben, der einen manuell betätigbaren Knebel zum Öffnen oder Schließen der Kontakte und einen Auslösemechanismus zum automatischen Öffnen der Kontakte aufgrund vorbestimmter Überlastbedingungen im abgesicherten Stromkreis aufweist. Der Knebel des Schutzschalters ist mittels einer im Schaltergehäuse angeordneten Lichtquelle beleuchtbar, wenn der Schutzschalter ausgelöst hat oder ganz allgemein die Kontakte offen sind. Nicht erkennbar bei diesem Schalter ist allerdings, was der Grund für die selbsttätige Auslösung war, nämlich ein Überlaststörfall oder ein Kurzschluß. Im Falle der Überlastung ist es in der Regel gefahrlos möglich, von Hand den Schutzschalter wieder einzuschalten, da die über ein Bimetall betätigte elektrothermische Schaltvorrichtung im Zusammenwirken mit freiauslösenden Mitteln das Wiedereinschalten verhindert. Wird hingegen im Kurzschlußfalle mehrmals eine Einschaltung versucht, so besteht die Gefahr, daß entweder der Schutzschalter selbst, Teile des Leitungsnetzes oder der angeschaltete elektrische Verbraucher zerstört werden.

Der Erfindung liegt die Aufgabe zugrunde, einen gattungsgemäßen Schutzschalter derart auszurüsten, daß der Benutzer auf einfache Weise und unverwechselbar nicht nur den Störfall, sondern auch dessen Ursache - Kurzschluß oder Überstromfall - zuverlässig erkennen kann. Insbesondere soll die Möglichkeit des zuverlässigen Erkennens auch in dunklen Räumen, wie beispielsweise Kellerräumen, bestehen, da ein überwiegender Teil der in Frage stehenden Schutzschalter in schlecht beleuchteten Räumen verwendet wird und nicht selten nach Ansprechen eines (Leitungs)-Schutzschalters auch dei zugehörige Raumbeleuchtung ausgefallen ist. Diese Aufgabe wird durch die kennzeichnenden Merkmale des Anspruches 1 gelöst.

Es wird als Kern der Erfindung angesehen, mit einfachen gut sichtbaren elektro-optischen Mittein im Falle des Ansprechens eines Schutzschalters den Grund für das Ansprechen sichtbar zu machen. Dies kann auf unterschiedliche Weise gelöst werden. Wesentlich ist, daß bei Vorhandensein mehrerer auslösender Elemente- hier Bimetall und Magnetauslöser - selektiv die elektro-optische Anzeigevorrichtung ganz oder teilweise nur mit dem einem oder (alternativ !) nur mit dem anderen zusammenwirkt. Vorzugsweise soll das elektro-optische Element dann ansprechen, wenn der Magnetauslöser die Abschaltung des Schutzschalters verursacht hat, da dann die Gefährdungen für Gerät und Benutzer vorliegen, die eingangs beschrieben wurden.

In Weiterbildung der Erfindung soll gemäß Anspruch 2 ein monostabiler elektrischer Ein-/Ausschalter entweder mit dem Schlaganker des Magnetauslösers oder dem Bimetallstreifen des Bimetallauslösers verbunden sein, der von Hand durch den handbetätigbaren Knebel in die Ausschaltstellung rücksetzbar ist. Eine derartige Vorrichtung bewirkt, daß bei Ansprechen des einen oder (alternativ !) anderen Teiles die elektro-optische Anzeigevorrichtung so lange eingeschaltet ist, bis der Schalter durch Betätigung des Knebels wieder eingeschaltet (zurückgesetzt) wird. Falls die elektro-optische Anzeigevorrichtung mit dem Magnetauslöser zusammenwirkt, weiß die Bedienungsperson, daß sie vor Rücksetzen zunächst den Kurzschluß zu beseitigen hat. Falls die elektro-optische Anzeigevorrichtung hingegen mit dem Bimetallelement verbunden ist, weiß die Bedienungsperson bei Leuchten der Anzeigevorrichtung, daß sie gefahrlos den Schalter wieder einschalten kann.

Gemäß Anspruch 3 ist eine Blende vorgesehen, die je nach Grund des Störfalles die Lampe abdeckt oder nicht. In Weiterbildung dazu kann die Blende aus eingefärbtem transluzentem Material bestehen. Damit ergeben sich für die Bedienungsperson folgende Erkennungsmöglichkeiten :
a) Lampe aus oder Lampe ein, jedoch von lichtundurchlässiger Blende verdeckt : Schutzschalter eingeschaltet;
b) Lampe leuchtet, nicht von Blende überdeckt (daher z. B. weißes Licht) : Schutzschalter hat angesprochen, beispielsweise durch Bimetallauslösung (falls Blende mit Magnetauslöser wirkverbunden ist),
c) Lampe leuchtet und ist von transluzenter Blende überdeckt (daher z. B. rotes Licht) : Schutzschalter hat aufgrund eines Kurzschlusses angesprochen.

Es ist auch möglich, zwei Lichtquellen unterschiedlicher oder gleicher Farbe vorzusehen, wobei die erste beispielsweise bei Ansprechen des Schutzschalters generell einschaltet und die zweite nur bei Ansprechen beispielsweise des Magnetauslösers. Der daraus resultierende Informationsgehalt ist etwa derselbe wie im letzten Absatz beschrieben. Leuchtet keine der Lichtquellen, so ist der Schutzschalter eingeschaltet, leuchtet nur die eine, so liegt Ausschaltung durch Überlast vor, leuchtet nur die andere oder leuchten beide, so liegt Kurzschluß vor, falls die zweite Lichtquelle mit dem Magnetauslöser zusammenwirkt.

Die Aufmerksamkeit des Benutzers wird dann besonders stark erregt, wenn die Lichtquelle (Lichtquellen) durch eine Blinkschaltung spannungsversorgt ist (sind). In Weiterbildung hierzu ist es vorteilhaft, gemäß Ansprüchen 8 und 9 die Blinkschaltung so zu verschalten, daß bei Vorhandensein eines Ladestromkreises und eines Entladestromkreises die als Glimmlampe ausgebildete Lichtquelle bei Ansprechen des Schutzschalters generell in den Blinkzustand verfällt, was dadurch geschieht, daß der parallel zum Hauptschaltkontakt liegende Ladestromkreis bei Öffnung des Hauptschaltkontaktes bestromt wird sowie bei Ansprechen des Magnetauslösers die Lichtquelle dauerleuchtet. Auch ist es denkbar, die unterschiedlichen Ansprechursachen durch unterschiedliche Blinkfrequenzen zu symbolisieren. Auf diese Weise wird mit ein- und derselben Lichtquelle mit einfachen Schalmitteln eine Mehrfachinformation (vergleichbar der obigen) vermittelt.

Besonders vorteilhaft kann es sein, wenn durch die beschriebenen Vorrichtungen nicht nur Information an den Benutzer weitergegeben wird, sondern wenn der Schutzschalter sich selbst bei Vorliegen des gefährlichen Kurzschlußfalles gegen Wiedereinschalten durch Knebelbetätigung sichert. Es liegt im Rahmen der Erfindung, einen weiteren handbetätigbaren Knopf vorzusehen, der gedrückt werden muß, um im Kurzschlußfalle den Knebel rückzusetzen.

Die Erfindung ist anhand mehrerer in den Zeichnungsfiguren dargestellter Ausführungsbeispiele näher erläutert. Es zeigen :
Fig. 1 eine schematische Darstellung eines Schutzschalters mit selektiver Anzeige durch eine Lichtquelle.
Fig. 2 einen Schutzschalter wie in Fig. 1 mit einer verschiebbaren Blende vor der Lichtquelle.
Fig. 3 einen Schutzschalter gemäß Fig. 1 und 2 mit zwei Lichtquellen, davon eine selektiv angesteuert.
Fig. 4 einen Schutzschalter mit Blinkschaltung.

Der Schutzschalter 1 ist mit einer Schaltvorrichtung 2 versehen, die von Hand durch einen Knebel 3 ein- und ausschaltbar ist und elektromagnetisch und/oder elektrothermisch durch einen Magnetauslöser 4 oder einen Bimetallauslöser 5 ausschaltbar ist. Der Magnetauslöser 4 weist einen Schlaganker 6, der Bimetallauslöser 5 einen Bimetallstreifen 7 auf. Schlaganker 6 und Bimetallstreifen 7 wirken durch eine nich- näher dargestellte Kopplungsvorrichtung 8 sowohl mit dem Knebel 3 als auch mit einem Hauptschaltkontakt 9 zusammen. Die Kopplungsvorrichtung 8 ist derart ausgebildet, daß der Hauptschaltkontakt 9 bei Ansprechen nur eines Auslösers bereits öffnet und die Störfallabschaltung bewirkt.

Bei dem in Fig. 1 dargestellten Ausführungsbeispiel ist ein parallel zum Hauptschaltkontakt 9 liegender, einen Widerstand 10 und eine Glimmlampe 11 enthaltender Anzeigestromzweig 12 vorgesehen, der bei Öffnen des Hauptschaltkontaktes 9 und Schließen eines weiteren mit dem Schlaganker 6 wirkverbundenen Schaltkontaktes 13 bestromt wird und das Leuchten der Glimmlampe 11 verursacht. Die Glimmlampe 11 ihrerseits ist hinter einer fensterartigen Öffnung 14 in der Schutzschaltergehäusewand 15 angeordnet und somit nach außen für den Benutzer sichtbar. Vorzugsweise sollen - wie in den schematischen Figuren nicht dargestellt - Knebel und Glimmlampe auf der gleichen, dem Benutzer zugewandten Gehäuseseite angeordnet sein.

Die Einwirkung des Schlagankers 6 auf den weiteren Schaltkontakt 13 geschieht ebenfalls über eine nicht näher dargestellte weitere Kopplungsvorrichtung 16. Mit 17 ist die « heiße » Seite des Phasenleiters, mit 18 die durch den Hauptschaltkontakt 9 trennbare « kalte » Seite des Phasenleiters dargestellt, 19 bezeichnet den Nulleiter. Zwischen der kalten Seite des Phasenleiters und dem Nulleiter 19 ist ein Hilfswiderstand 20 angeordnet, der für den Fall,'daß auf der kalten Seite des Schutzschalters keine Verbraucher angeordnet sind, einen ausreichenden Stromfluß durch den Anzeigestromzweig im Störfalle aufrecht hält.

Bei dem in Fig. 2 dargestellten Ausführungsbeispiel ist auf den weiteren Schaltkontakt 13 verzichtet, der bei dem in Fig. 1 gezeigten für die selektive Anzeige der Glimmlampe 11 nur bei Ansprechen des Magnetauslösers 4 sorgt. Vielmehr ist hier über eine Kopplungsvorrichtung 16 eine in Pfeilrichtung 21 zwischen der Öffnung 14 und der Glimmlampe 11 verschiebbare Blende 22 vorgesehen, die einen beispielsweise gelb eingefärbten Teil 23 und einen beispielsweise rot eingefärbten Teil 24 aufweist. Hat lediglich der Bimetallauslöser 5 angesprochen, so wird in oben beschriebener Weise die Glimmlampe 11 bestromt und gelb sichtbar, da der Teil 23 zwischen Öffnung 14 und Glimmlampe 11 liegt. Hat hingegen der Magnetauslöser 4 angesprochen, so wird die Blende derart verschoben, daß das Teil 24 zwischen Glimmlampe 11 und Öffnung 14 zu liegen kommt und das rote Leuchten der Glimmlampe den gefährlichen Kurzschlußzustand anzeigt.

Bei dem in Fig. 3 dargestellten Ausführungsbeispiel ist eine weitere Glimmiampe 30 vorgesehen, die über einen dritten Schaltkontakt 31 parallel zur Glimmlampe 11 anschließbar ist. Der dritte Schaltkontakt 31 wird bei Ansprechen des Magnetauslösers 4 durch die mit dem Schlaganker 6 zusammenwirkende Kopplungsvorrichtung 16 geschlossen, so daß bei Ansprechen des Bimetallauslösers 5 lediglich die Glimmlampe 11, bei Ansprechen des Magnetauslösers 4 beide Glimmlampen 11 und 30 leuchten.

Bei dem in Fig. 4 dargestellten Ausführungsbeispiel wird die Glimmlampe 11 durch eine Blinkschaltung 40 spannungsversorgt. Die Blinkschaltung 40 weist einen Ladestromkreis 41 auf, der aus einem Ladewiderstand 42 einer Ladediode 43 und einem Ladekondensator 44 in Reihenschaltung besteht. Der Ladestromkreis liegt parallel zum Hauptschaltkontakt 9.

Ein Entladestromkreis 45, bestehend aus einem Entladewiderstand 46 und der Glimmlampe 11 in Reihe, liegt parallel zum Ladekondensator 44. Bei Erreichen der Zündspannung der Glimmlampe wird der über den Ladewiderstand 42 und die Ladediode 43 aufgeladene Ladekondensator 44 intermittierend entladen, wodurch die Glimmlampe 11 nach Öffnung des Hauptschaltkontaktes 9 blinkt.

Über einen vierten Schaltkontakt 47, der durch die Kopplungsvorrichtung 16 mit dem Schlaganker 6 wirkverbunden ist, ist der Entladestromkreis 45 an den Nulleiter 19 anschließbar, wodurch die Glimmlampe in einen Dauerleuchtzustand verfällt. Die Aufschaltung des Entladestromkreises 45 auf den Nulleiter 19 erfolgt über eine Entkopplungsdiode 48 sowie einen Entkopplungswiderstand 49. Es erscheint bedeutungsvoll, daß bei beliebiger Vertauschung der Anschlüsse 50, 51, 52 unterschiedlichen Schaltzuständen des Lastschalters unterschiedliche Leuchtzustände der Glimmlampe 11 zugeordnet werden können.

### Bezugszeichen

1 Schutzschalter
2 Schaltvorrichtung
3 Knebel
4 Magnetauslöser
5 Bimetallauslöser
6 Schlaganker
7 Bimetallstreifen
8 Kopplungsvorrichtung
9 Hauptschaltkontakt
10 Widerstand
11 Glimmlampe
12 Anzeigestromzweig
13 Schaltkontakt
14 Öffnung
15 Gehäusewand
16 Kopplungsvorrichtung
17 « heiße Phase
18 « kalte » Phase
19 Nulleiter
20 Hilfswiderstand
21 Pfeilrichtung
22 Blende
23 Teil
24 Teil
30 weitere Glimmlampe
31 dritter Schaltkontakt
40 Blinkschaltung
41 Ladestromkreis
42 Ladewiderstand
43 Ladediode
44 Ladekondensator
45 Entladestromkreis
46 Entladewiderstand
47 vierter Schaltkontakt
48 Entkopplungsdiode
49 Entkopplungswiderstand
50 Anschluß
51 Anschluß
52 Anschluß

## Patentansprüche

1. Schutzschalter (1) mit einer von Hand ein-und abschaltbaren und elektromagnetisch und/oder elektrothermisch abschaltbaren mechanischen Schaltvorrichtung (2), wobei
zur willkürlichen Ein- und Ausschaltung ein hand-betätigbarer Knebel (3) und zur selbsttätigen Ausschaltung bei Auftritt eines Störfalles im wesentlichen ein einen Schlaganker (6) enthaltender Magnetauslöser (4) und ein Bimetallauslöser (5) vorgesehen sind und
mit der Schaltvorrichtung (2) mindestens eine elektro-optische Anzeigevorrichtung mit einer Lichtquelle (Glimmlampe 11) zur Anzeige des Störfalles zusammenwirkt, dadurch gekennzeichnet, daß die elektro-optische Anzeigevorrichtung zur selektiven Anzeige des die Auslösung verursachenden Störfalles durch Kopplung entweder nur an den Schlaganker (6) des Magnetauslösers oder nur an den Bimetallstreifen (7) des Bimetallauslösers (5) eingeschaltet oder sichtbar gemacht wird.

2. Schutzschalter nach Anspruch 1, dadurch gekennzeichnet, daß mit dem Schlaganker (6) oder dem Bimetallstreifen (7) ein monostabiler, von .Hand durch den Knebel (3) rücksetzbarer, elektrischer Ein-/Ausschalter (Schaitkontakt 13) verbunden ist.

3. Schutzschalter nach Anspruch 1, dadurch gekennzeichnet, daß der Schlaganker (6) oder der Bimetallstreifen (7) mit einer beweglichen, die Lichtquelle (Glimmlampe 11) überdeckenden Blende (22) zusammenwirkt.

4. Schutzschalter nach Anspruch 3, dadurch gekennzeichnet, daß die Blende (22) von ihrer Auslösestellung in ihre Einschaltstellung durch mechanische Kopplung an den Knebel (3) rücksetzbar ist.

5. Schutzschalter nach Ansprüchen 3 oder 4, dadurch gekennzeichnet, daß die Blende (22) zumindest teilweise aus eingefärbtem transluzentem Material besteht.

6. Schutzschalter nach einem der vorhergehenden Ansprüche, dadurch gekennzeichnet, daß zwei Lichtquellen (Glimmlampe 11, weitere Glimmlampe 30) unterschiedlicher oder gleicher Farbe vorgesehen sind, wobei die erste (11) bei Öffnung des Hauptschaltkontaktes (9) und/oder die zweite bei Ansprechen entweder des Bimetallauslösers (5) oder des Magnetauslösers (4) anspricht.

7. Schutzschalter nach einem der vorhergehenden Ansprüche, dadurch gekennzeichnet, daß die Lichtquelle (Glimmlampe 11) nach Auftreten eines Störfalles durch eine Blinkschaltung (40) spannungsversorgt ist.

8. Schutzschalter nach Anspruch 7, dadurch gekennzeichnet, daß die Blinkschaltung (40) einen Ladestromkreis (41) aufweist, der aus einer Reihenschaltung eines Ladewiderstandes (42), einer Ladediode (43) sowie eines Ladekondensators (44) in willkürlicher Reihenfolge besteht und den einen ersten Leiter (Phasenleiter) unterbrechenden Hauptschaltkontakt (9) überbrückt, sowie ein Entladestromkreis (45) vorgesehen ist, der parallel zum Ladekondensator (44) geschaltet ist sowie die Glimmlampe (11) und einen Entladewiderstand (46) enthält.

9. Schutzschalter nach Anspruch 8, dadurch gekennzeichnet, daß der Entladestromkreis (45) durch einen mit dem Magnetauslöser (4) oder dem Bimetallauslöser (5) wirkverbundenen Schalter (vierter Schaltkontakt 47) mit einem zweiten Leiter (Nulleiter 19) elektrisch verbindbar ist.

10. Schutzschalter nach Anspruch 9, dadurch gekennzeichnet, daß zwischen dem ersten Leiter (Phasenleiter) und dem zweiten Leiter (Nulleiter 19) ein Hilfswiderstand (20) vorgesehen ist.

11. Schutzschalter nach einem der vorhergehenden Ansprüche, dadurch gekennzeichnet, daß mit dem Magnetauslöser (4) eine Einschaltsperrvorrichtung zusammenwirkt, die nachVorliegen eines Kurzschlusses die Einschaltbewegung des handbetätigbaren Knebels (3) hemmt.

## Claims

1. A protective switch (1) with a Mechanical Switching mechanism (2) that can be manually switched on and off and switched off electromagnetically and/or electrothermally,
where provision is made for a manually operable toggle (3) for arbitrary switching on or off and, in essence, for a magnetic trip (4) containing a striker armature (6) and a bimetallic trip (5) for automatic switching off in the event of a malfunction and
where at least one electro-optical display device with a light source (glow-lamp 11) cooperates with the switching mechanism (2) for indicating the malfunction characterised in that
the electro-optical display device is switched on or made visible for a selective indication of the malfunction causing the tripping, by being connected either only to the striker armature (6) of the magnetic trip, or only to the bimetallic strip (7) of the bimetallic trip (5).

2. A protective switch according to claim 1, characterised in that
an electric monostable on/off switch (switching contact 13) manually resettable by means of the toggle (3) is connected to the striker armature (6) or the bimetallic strip (7).

3. A protective switch according to claim 1, characterised in that the striker armature (6) or the bimetallic strip (7) cooperates with a movable shutter (22) covering the light source (glow-lamp 11 ).

4. A protective switch according to claim 3 characterised in that the shutter (22) can be reset from its tripped position into its switched on position by being mechanically linked to the toggle (3).

5. A protective switch according to claims 3 or 4, characterised in that the shutter (22) consists at least partly of a dyed translucent material.

6. A protective switch according to one of the preceding claims, characterised in that provision is made for two light sources (glow-lamp 11, a further glow lamp 30) of a different, or the same colour, the first (11) responding at the opening of the main switch contact (9), and/or the second responding when either the bimetallic trip (5) or the magnetic trip (4) is actuated.

7. A protective switch according to one of the preceding claims, characterised in that the voltage of the light source (glow-lamp 11) is supplied by a ratchet circuit (40) after the occurrence of a malfunction.

8. A protective switch according to claim 7, characterised in that the ratchet circuit (40) has a charging circuit (41) consisting of a series connection of a charging resistor (42), a charging diode (43) as well as a charging capacitor (44) in any arbitrary sequence, which charging circuit bridges the main switch contact (9) interrupting a first conductor (phase conductor), and that provision is made for a discharge circuit (45) which is connected in parallel to the charging capacitor (44) and which also contains the glow-lamp (11) and a discharge capacitor (46).

9. A protective switch according to claim 8, characterised in that the discharge circuit (45) can be electrically connected to a second conductor (neutral conductor 19) by means of a switch (fourth switch contact 47) connected for operation to the magnetic trip (4) or the bimetallic trip (5).

10. A protective switch according to claim 9, characterised in that provision is made between the first conductor (phase conductor) and the second conductor (neutral conductor 19) for an auxiliary resistor (20).

11. A protective switch according to one of the preceding claims, characterised in that a lock out device cooperates with the magnetic trip (4) which inhibits the switching on movement of the toggle (3) in the event of a short-circuit.

## Revendications

1. Disjoncteur de protection (1) comprenant un dispositif de manœuvre (2) qui peut être enclenché et déclenché à la main et qui peut être déclenché par voie électromagnétique et/ou par voie électrothermique, un garrot ou clé à main (3) étant prévu pour l'enclenchement et le déclenchement intentionnels et un déclencheur magnétique (4) possédant une armature mobile (6) et un déclencheur bimétallique (5) étant prévus comme éléments essentiels pour le déclenchement automatique, caractérisé en ce que le dispositif de manœuvre (2) coopère avec au moins un dispositif indicateur électro-optique possédant une source de lumière (lampe au néon (11)) pour l'indication sélective de la perturbation provoquant le déclenchement, qui est actionné ou rendu visible par son accouplement à l'armature mobile (6) du déclencheur mécanique (4) ou (en variante) à la bilame (7) du déclencheur bimétallique (5).

2. Disjoncteur selon la revendication 1, caractérisé en ce qu'un interrupteur électrique mar- cheiarrêt monostable (contact de commande 13)), qui peut être rappelé manuellement à la position de départ par le garrot (3), est relié à l'armature mobile (6) ou à la bilame (7).

3. Disjoncteur selon la revendication 1, caractérisé en ce que l'armature mobile (6) ou la bilame (7) coopère avec un obturateur mobile (22) recouvrant la source de lumière (lampe au néon 11)).

4. Disjoncteur selon la revendication 3, caractérisé en ce que l'obturateur (22) peut être rappelé de sa position de déclenchement à sa position d'enclenchement par son accouplement mécanique avec le garrot (3).

5. Disjoncteur selon la revendication 3 ou 4, caractérisé en ce que l'obturateur (22) est au moins partiellement en un matériau translucide coloré dans la masse.

6. Disjoncteur selon une des revendications précédentes, caractérisé en ce qu'il comprend deux sources de lumière (lampe au néon (11), lampe au néon supplémentaire (30)) de couleurs différentes ou de même couleur, la première (11) réagissant à l'ouverture d'un contact de commande principal (9) et la deuxième réagissant (en variante ou en plus) à l'entrée en action, soit du déclencheur bimétallique (5), soit du déclencheur magnétique (4).

7. Disjoncteur selon une des revendications précédentes, caractérisé en ce que la source de lumière (lampe au néon (11)) est alimentée électriquement par un montage de clignotement (40) à la suite d'une perturbation.

8. Disjoncteur selon la revendication 7, caractérisé en ce que le montage de clignotement (40) présente un circuit de charge (41) qui est constitué du montage en série d'une résistance de charge (42), d'une diode de charge (43) et d'un condensateur de charge (44), selon un ordre quelconque, qui shunte le contact de commande principal (9), lequel coupe un premier conducteur (conducteur de phase), ainsi qu'un circuit de décharge (45) qui est parallèle au condensateur de charge (44) et contient la lampe au néon (11) et une résistance de décharge (46).

9. Disjoncteur selon la revendication 8, caractérisé en ce que le circuit de décharge (45) peut être connecté électriquement à un second conducteur (conducteur neutre (19)) à travers un interrupteur (quatrième contact de commande (47)) qui est en liaison fonctionnelle avec le déclencheur magnétique (4) ou avec le déclencheur bimétallique (5).

10. Disjoncteur selon une des revendications précédentes, caractérisé en ce qu'une résistance auxiliaire (20) est prévue entre le conducteur de phase et le conducteur neutre (19).

11. Disjoncteur selon une des revendications précédentes, caractérisé en ce que le déclencheur magnétique (4) coopère avec un dispositif inhibiteur d'enclenchement qui, à la suite d'un court- circuit, empêche le mouvement d'enclenchement du garrot (3) à commande manuelle.
